# FASCICULE DE BREVET EUROPEEN

(11) **EP 0 099 298 B1**
(45) Date de publication et mention de la délivrance du brevet: **06.11.1985**
(21) Numéro de dépôt: 83401416.9
(22) Date de dépôt: 08.07.1983
(51) Int. Cl.: E04G 5/04, E04G 3/08, E04G 3/12, E04D 13/12

(54) **Système d'accrochage sur un bâtiment et application à la réalisation d'échafaudages**
Befestigungsvorrichtung für ein Gebäude und Anwendung bei dem Aufbau von Gerüsten
Fastening means to a building and application to the realization of scaffoldings

(30) Priorité: 09.07.1982 FR 8212070
(43) Date de publication de la demande: 25.01.1984
(73) Titulaire: GROUPEMENT d'ENTREPRISES de COUVERTURE pour l'AMELIORATION des CONDITIONS de TRAVAIL, F-75784 Paris Cedex (FR)
(72) Inventeur: Bonnange, Alain, F-08000 Charleville-Mezieres (FR); Battais, Raymond, F-60200 Compiegne (FR); Hennion, Georges, F-59000 Lille (FR)
(74) Mandataire: Bouju, André

## Description

L'invention vise un système d'accrochage sur un bâtiment, comprenant au moins une pièce fixe constituée par une barre d'ancrage prévue pour être fixée à au moins un chevron de la charpente du bâtiment, et au moins un organe amovible destiné à être attaché à la barre d'ancrage et à supporter des engins servant à l'entretien du bâtiment tels que des échafaudages sur un mur ou une toiture.

Conformément au préambule de la revendication 1, un tel système est connu d'après le FR-A N° 2402751. Selon ce document, il est prévu une barre cylindrique enfilée dans des alésages alignés pratiqués dans des chevrons de la toiture voisins. Des organes amovibles sont constitués par des pinces portant à l'une de leurs extrémités des mars adaptables à la barre, et à leur autre extrémité un doigt articulé auquel est à son tour articulé un tampon d'appui sur la couverture du toit.

Ce dispositif a l'inconvénient que les organes amovibles sontcomplexes et coûteux. En outre, ils prennent fortement appui sur la couverture ce qui peut être dommageable à cette dernière. En effet, les tampons d'appui travaillent comme les points d'appui d'un levier, infligeant une contrainte considérable à la couverture.

Suivant l'invention, le système d'accrochage du genre indiqué au début est caractérisé en ce que la barre est montée en position angulaire fixe relativement à la charpente, et en ce que les moyens d'attache sont d'un type connu en soi réalisant un encastrement rigide lorsqu'ils sont en une position de retenue, et en ce que cet encastrement maintient l'organe amovible en position dressée relativement au plan de la charpente considéré.

Ainsi, il n'est plus nécessaire que les organes amovibles prennent appui sur la couverture et tous les moyens articulés qui étaient prévus à cet effet dans le document antérieur précité peuvent disparaître. Une fois en place, l'organe amovible forme une saillie vers l'extérieur relativement à la couverture. On peut alors fixer tout dispositif voulu à l'organe amovible qui transmet à la barre d'ancrage, et de celle-ci aux chevrons, les contraintes en résultant. La couverture peut donc être totalement épargnée.

Suivant une réalisation avantageuse de l'invention, le système comprend au moins une autre pièce fixe constituée par un tube prévu pour être noyé dans la maçonnerie du mur, et ce tube comporte à son intérieur des moyens de retenue prévus pour coopérer avec les mêmes organes amovibles que la barre d'ancrage.

Ainsi un bâtiment peut être équipé de deuxtypes d'éléments permanents en vue de la fixation ultérieure d'installations provisoires, et les mêmes organes amovibles pourront être adaptés au choix à l'un ou l'autre type d'éléments, à savoir la barre d'ancrage de la charpente ou les tubes dans la maçonnerie.

Suivant une réalisation préférée de l'invention, l'organe amovible comprend une partie plate ayant une section étranglée, chaque pièce fixe comportant une fente pour recevoir ladite partie plate, et cette fente présente une zone élargie pour permettre une rotation de la section étranglée.

L'organe amovible se trouve solidarisé de la pièce fixe à la manière d'une clef engagée et tournée dans une serrure, ce qui rend très improbable son déverrouillage accidentel, tout en ne nécessitant qu'une manoeuvre de verrouillage extrêmement simple.

La barre peut être prévue pour être posée sur un certain nombre de chevrons de la toiture, et y être fixée par des cavaliers.

Ce mode de fixation de la barre évite d'avoir à entamer les chevrons, dont la résistance n'est nullement affaiblie, ce qui améliore encore la fiabilité de la fixation, et la barre est à l'abri des intempéries.

La barre peut également être réalisée en plusieurs tronçons raccordés pour courir d'une extrémité à l'autre de la toiture.

D'autres particularités et avantages de l'invention ressortiront encore de la description détaillée qui va suivre.

Aux dessins annexés, donnés à titre d'exemples:
- lafig.1 est une vue en perspective d'un dispositif conforme à l'invention;
- la fig. 2 est une vue en coupe suivant II-II de la fig. 1;
- laffg. 3 est une vue en coupe suivant III-III de la fig. 1;
- la fig. 4 est une vue en coupe partielle suivant IV-IV de la fig. 3;
- la fig. 5 est une vue de côté d'une pièce fixe pour la fixation sur un mur avec coupe du mur;
- les fig. 6 et 7 sont des vues respectives suivant VI-VI et VII-VII de la fig. 5;
- la fig. 8 est une vue en perspective du dispositif de la fig. 4;
- la fig. 9 est une vue en perspective d'un bâtiment équipé d'échafaudages fixés au moyen de dispositifs conformes àj'invention:
- la fig. 10 est une vue partielle en perspective de la toiture de la fig. 1 avec sa couverture;
- la fig. 11 est une vue en perspective d'un élément de couverture de la fig. 10;
- la fig. 12 est une vue en perspective éclatée montrant d'autres éléments de couverture donnant accès à la barre d'ancrage;
- la fig. 13 est une vue partielle en perspective de la toiture équipée des éléments de la fig. 12;
- la fig. 14 est une vue en élévation latérale et demi-coupe d'une variante de réalisation de l'organe amovible en position de retenue sur la barre d'ancrage;
- la fig. 15 est une vue de l'organe amovible de la fig. 14 en cours d'engagement dans la barre d'ancrage, et
- lafig. 16 est une vue analogue à la fig. 14 mais partielle et après verrouillage de l'organe amovible en position de retenue.

En référence à la fig. 1, une barre d'ancrage plate 1 est posée sur des chevrons 2 d'une toiture pour courir parallèlement à la bordure horizontale du toit. Cette barre, qui constitue une pièce fixe, est fixée aux chevrons par des cavaliers 3 en tôle mince pliée, qui embrassent la barre et sont rabattus contre les faces latérales des chevrons où ils sont fixés par des clous 4 qui se trouvent ainsi enfoncés perpendiculairement à tout effort d'arrachement éventuel. La barre 1 est placée entre deux liteaux 10 d'accrochage de la couverture. Les cavaliers 3 empêchent efficacement la barre 1 de tourner, notamment selon un axe parallèle à sa direction longitudinale.

La barre 1 est normalement réalisée en tronçons tels que 1 a, 1 b de longueur réduite (2 m par exemple) pour faciliter le transport, et ces tronçons sont assemblés par superposition de leurs extrémités au moyen de boulons 5 à col carré engagés dans des trous également carrés de la barre, de manière à faciliter le montage au moyen d'une clef unique (fig. 2).

Un certain nombre de fentes équidistantes 6 sont réparties sur la longueur de la barre 1, avec leur plus grande dimension parallèle à la longueur de la barre. Ces fentes présentent un élargissement circulaire 7 qui n'est pas situé au milieu de la fente.

Un organe amovible 8 (voir aussi fig. 3) est constitué par une pièce métallique massive allongée présentant à l'une de ses extrémités une partie plate 9 d'épaisseur e1 supérieure à la largeur des fentes 6. Au voisinage de l'extrémité de l'organe amovible 8, une partie plate 9a présente une épaisseur e2 inférieure à la largeur des fentes 6. Entre les parties plates 9 et 9a, séparées d'une distance à peine supérieure à l'épaisseur de la barre 1, est pratiquée une section étranglée 11 dont la largeur C est supérieure à l'épaisseur e2 pour des raisons de résistance et qui est désaxée par rapport à l'axe longitudinal de l'organe 8. Les extrémités de la section étranglée 11 sont arrondies suivant sensiblement le même rayon que celui de l'élargissement circulaire 7 des fentes 6. La largeur totale A de l'organe 8 est légèrement inférieure à la longueur des fentes 6.

L'organe amovible 8 comporte des ailes de raidissage 12 qui sont profilées extérieurement suivant une portion de cylindre enveloppant ledit organe. A l'extrémité opposée à la partie plate 9, un orifice 13 est prévu pour la fixation de tout engin tel qu'un mousqueton 14.

Vers le milieu de l'organe 8 est pratiquée une encoche 15 dont le rôle sera expliqué plus loin.

Pour mettre en place l'organe amovible 8 sur la barre 1, on engage la partie plate 9a dans une fente 6 jusqu'à ce que la partie plate 9 vienne en butée sur la barre en raison de son épaisseur. Puis on fait tourner l'organe 8 d'un quart de tour pour l'amener dans une position de retenue, représentée à la fig. 1. La partie étranglée 11 est, par construction, concentrique à l'élargissement 7, tandis que la barre 1 est étroitement engagée entre les parties 9 et 9a de part et d'autre de l'étranglement 11.

L'organe 8 est alors positionné avec un haut degré de fiabilité, à la manière d'une clef engagée et tournée dans une serrure. En particulier, l'organe 8 est efficacement empêché de tourner relativement à la barre 1 selon un axe parallèle à la direction longitudinale de la barre 1.

Ainsi, la coopération entre l'organe amovible 8 et la barre 1 est telle que, ni la barre 1 ni l'organe 8 ne pouvant pivoter autour d'un axe parallèle à la direction longitudinale de la barre 1, l'organe 8 est maintenu dressé en saillie relativement à la face externe de la couverture, sensiblement perpendiculaire à cette dernière. L'organe amovible 8 peut donc supporter sans bouger des charges dirigées verticalement vers le bas, ou encore parallèlement aux lignes dé plus grande pente du pan de toiture considéré.

Le désengagement ne peut intervenir que par rotation d'un quart de tour, et cette rotation doit être effectuée dans le sens convenable en raison du désaxement de la section étranglée 11, ce qui rend hautement improbable un désengagement spontané sous l'effet de vibrations ou de phénomènes mécaniques analogues.

Comme le montre la fig. 10 dans l'exemple d'une couverture en ardoises 31, certaines de celles-ci peuvent être remplacées au-dessus de la barre d'ancrage 1 par des éléments de couverture spéciaux 32, faits en métal de couverture tel que le zinc, ayant même format que les ardoises 31 et mêmes moyens de fixation aux liteaux 10. Comme le montre la fig. 11 où un tel élément 32 est représenté plus en détail, ces moyens defixation consistent en deux orifices 33 destinés à recevoir un clou (non représenté).

L'élément 32 comprend une plaque 34 comportant les trous 33 et qui sera donc fixe sur la toiture. Cette plaque comporte une lumière 36.

A la fabrication de la barre 1, on a fait en sorte que l'espacement des fentes 6 corresponde à l'espacement des ardoises 31, ou à un multiple de celui-ci, et à la mise en place on a réglé la position longitudinale de la barre 1 relativement à la position prévue des ardoises 31 de façon que les lumières 36 des éléments 32 viennent chacun en face d'une fente 6. Comme le montre la fig. 10, on n'a pas mis un élément 32 au-dessus de chaque fente 6, mais seulement en certains emplacements judicieusement choisis. Le grand nombre de fentes 6 dans la barre 1, par exemple tous les 15 cm, permet avec des barres d'un modèle unique d'aménager dans chaque cas particulier de bâtiment les points d'ancrage aux emplacements les plus favorables.

L'élément 32 comporte encore un couvercle 37 couvrant sensiblement tout le côté de la plaque 34 tourné vers l'extérieur du bâtiment. Le couvercle 37 est monté à coulisse dans deux glissières 38 constituées par les bords latéraux de la plaque 34, repliés à 180° l'un vers l'autre. La plaque 34 comporte en outre à son bord inférieur une languette 39 recourbée vers l'extérieur du bâtiment pour arrêter le couvercle 37 en position de fermeture.

En l'absence de travaux, le couvercle 37 est fermé en butée contre la languette 39. Quand le bâtiment doit être réparé sans dépose de la couverture, la position des fentes 6 à utiliser est signalée à l'extérieur par la présence des éléments 32. On fait coulisser le couvercle 37 d'un élément 32 pour découvrir la lumière 36, on dépose les éventuels éléments de couverture tels qu'ardoises 31, qui sont partiellement recouverts par l'élément 32 et sont donc interposés entre la lumière 36 et la fente 6 correspondante, et on installe l'organe d'ancrage 8 (fig. 10) dans la fente 6 ainsi rendue apparente.

On notera que même si l'on a dû déposer des ardoises 31, la couverture reste sensiblement continue puisque l'élément 32 qui repose par son bord inférieur sur un liteau 10 recouvre par ce bord les ardoises telles que 31 (non représentées) fixées à ce liteau.

La réalisation des fig. 12 et 13 est destinée à éviter d'avoir à démonter des éléments de couverture normaux tels que 31 pour accéder aux fentes 6, dans le cas d'une toiture où les éléments de couverturese chevauchent en quinconce de façon qu'il y aitpartout au moins trois épaisseurs de couverture. La réalisation représentée concerne une couverture en tuile mais la structure est transposable à d'autres matériaux tels que l'ardoise.

Cette réalisation utilise trois types d'éléments spéciaux. Un élément sous-jacent 32a comporte à la limite de son tiers supérieur, destinée à se trouver contre la barre d'ancrage 1 au droit d'une fente 6, une lumière rectangulaire 36a entourée par une cheminée rectangulaire 41 dirigée vers l'extérieur de la couverture. Les parois de la cheminée comportent chacune une ouïe d'aération rectangulaire 42 à distance de la partie plane de l'élément 32a. En son sommet, la cheminée 41 est fermée par un couvercle coulissant 43 surplombant les ouïes 42 pour éviter les entrées d'eau par cette voie.

Deux éléments intermédiaires 32b présentent chacun à la limite de son tiers inférieur une encoche rectangulaire 36b dans son bord adjacent à l'autre élément 32b. Lorsque les éléments 32b sont mis dans leur position de service sur la toiture, les deux encoches 36b se complètent pourformer une ouverture adaptée à la section de la cheminée 41 et entourent assez étroitement celle-ci.

Un élément couvrant 32c présente dans son bord inférieur une encoche rectangulaire 36c dont les dimensianscorrespondent à la demi-section de la cheminée 41.

Comme le montre la fig. 13, sur la toiture ainsi construite, on voit apparaître les ouïes 42 entièrement dégagées des encoches 36b et 36c par lesquelles la cheminée 41 fait saillie.

Pour mettre en place un organe d'ancrage 8, on ouvre le couvercle 43, ce qui donne directement accès à la fente 6.

En outre, le bâtiment est équipé d'un certain nombre d'autres pièces fixes (fig. 5 à 8), chacune constituée par un tube 20 noyé dans la maçonnerie d'un mur 22 et débouchant en surface du mur. Au voisinage de son fond, ce tube comporte un voile 21 présentant une fente 26 avec un élargissement circulaire 27.

Le voile 21 avec sa fente 26 joue exactement le même rôle que la barre 1 précitée avec sa fente 6 pour recevoir un organe amovible 8 qui est exactement le même dans les deux cas.

Le diamètre intérieur du tube 20 est légèrement supérieur à la largeur A de l'organe 8, ce qui permet une rotation facile de cet organe en vue de son passage en position de retenue, cette rotation étant d'ailleurs guidée par les ailes profilées 12 qui épousent la paroi du tube.

Pour améliorer la sécurité, un ergot 30 est ménagé sur la paroi inférieure du tube 20 pour coopérer avec l'encoche 15 de l'organe 8.

Des repères H et B sont prévus sur un rebord extérieur 31 du tube en vue d'indiquer le sens de rotation convenable à donner à l'organe 8 pour son verrouillage.

Dans l'exemple des fig. 14 à 16, l'organe amovible 8, adaptable à la barre d'ancrage 1 des fig. 1 à 9, comprend une ancre 44 constituée d'une tige centrale filetée 46 à l'extrémité de laquelle sont fixés deux bras opposés 47 dont les extrémités libres 48 sont coudées du côté de la tige 46. Le diamètre de la tige 46 est égal, au jeu d'engagement près, à celui du renflement 7 de chaque fente 6. La largeur des bras 47 permet leur passage à travers la fente 6. La distance libre entre les deux extrémités coudées 48 correspond sensiblement à la largeur de la barre 1. La distance entre l'axe du renflement 7 et l'extrémité de la fente 6 qui en est la plus éloignée (en raison du désaxement du renflement 7) est plus grande que la longueur rectiligne hors tout de chaque bras 47.

L'organe &comprend encore une douille de serrage 45 constituée de deux écrous 49 soudés de part et d'autre d'une entretoise tubulaire coaxiale 51 et engagés sur la tige filetée 46, dont l'extrémité opposée aux bras 47 porte un anneau 52.

Comme le montre la fig.15 (où la douille 45 a été omise), on engage l'un des bras 47 dans la fente 6 du côté le plus court relativement au renflement 7, et on fait ainsi passer l'extrémité coudée 48 sous la barre 1, de façon que la tige 46 soit en face du renflement 7.

On rabat ensuite l'autre bras 47 dans l'autre partie de la fente 6 et on fait pivoter la tige 46 d'un quart de tour de façon que les extrémités 48 s'engagent de part et d'autre de la barre 1 (fig. 14). On visse ensuite sur la tige 46 la douille 45 qui jusqu'à présent était suffisamment écartée des bras 47 pour permettre les opérations ci-dessus décrites.

En fin de serrage (fig. 16) la douille 45 verrouille l'organe 8 en position de retenue.

Les dispositifs qui viennent d'être décrits permettent la mise en place d'échafaudages de types divers (fig. 9), tels que des passerelles 101 pour travaux en façade, avec suspension sur la toiture et reprise en façade, ou des consoles 102 pour travaux sur la toiture, ou encore des montants 103 de support d'une toile-abri. La répartition équidistante des fentes 6 permet d'avoir recours à un matériel d'échafaudage en éléments préfabriqués. On aura noté que les dispositifs 102 comportent des appuis sur la couverture, mais cela est inhérent à ce genre de dispositifs et n'affecte pas le système selon l'invention.

Le dispositif permet encore l'accrochage de harnais individuels de sécurité.

Ce dispositif d'accrochage s'applique aux couvertures de tous les types et de toute pente.

Bien entendu, l'invention n'est pas limitée aux exemples décrits mais couvre toute variante constructive à la portée de l'homme de l'art.

En particulier, on peut renoncer aux éléments spéciaux 32 et prévoir l'accès à la barre d'ancrage par dépose des éléments de couverture recouvrant les fentes telles que 6.

Il est possible de prévoir des barres d'ancrage en toute position, et notamment parallèles aux lignes de plus grande pente de la toiture. Une barre pourrait ainsi être fixée par des équerres à côté d'un chevron au voisinage d'un bord latéral de toiture, pour permettre l'installation d'une balustrade de sécurité. Dans ce cas, les fentes telles que 6 pourraient être perpendiculaires à la direction longitudinale de la barre.

C'est précisément un des avantages de l'invention que de ne pas imposer que la barre d'ancrage soit transversale aux chevrons.

De plus, l'invention n'est bien entendu nullement limitée aux charpentes en bois, et elle est en particulier applicable aux charpentes métalliques.

## Revendications

1. Système d'accrochage sur un bâtiment, comprenant au moins une pièce fixe constituée par une barre d'ancrage (1) prévue pour être fixée à au moins un chevron (2) de la charpente (2, 10) du bâtiment, au moins un organe amovible (8) destiné à supporter des engins (101,102) tels que des échafaudages, servant à l'entretien du bâtiment, et des moyens (6,7,9,9a, 11 ) pour attacher mutuellement l'organe amovible (8) sur la barre d'ancrage (1 ) et contribuer au maintien rigide de l'organe amovible (8), caractérisé en ce que la barre (1 ) est montée en position angulaire fixe relativement à la charpente (2, 10) et en ce que les moyens d'attache (6, 7, 9, 9a, 11 ) sont d'un type connu en soi réalisant un encastrement rigide lorsqu'ils sont en une position de retenue, et en ce que cet encastrement maintient l'organe amovible (8) en position dressée relativement au plan de la charpente considéré.

2. Système conforme à la revendication 1, caractérisé en ce que l'organe amovible est une clé (8) mobile rotativement entre une position d'amovibilité et une position de retenue.

3. Système conforme à la revendication 2, caractérisé en ce qu'il comprend des moyens (45, 48) pour empêcher à volonté l'organe amovible (8) de quitter sa position de retenue.

4. Système conforme à la revendication 3, caractérisé en ce que la barre d'ancrage (1 ) est plate et comporte des fentes longitudinales (6) et en ce que l'organe amovible (8) comprend, d'une part, une ancre (44) dont la tige centrale (46) est filetée, et dont les deux bras (47) peuvent être engagés dans l'une des fentes (6), puis tournés pour que leurs extrémités (48) viennent en prise de part et d'autre de la barre d'ancrage (1 ) et, d'autre part, un écrou (45) vissable sur la tige centrale (46) pour maintenir l'ancre (44) en prise sur les bords latéraux de la barre d'ancrage (1 ).

5. Système conforme à la revendication 2, caractérisé en ce qu'il comprend au moins une autre pièce fixe constituée par un tube (20) prévu pour être noyé dans la maçonnerie d'un mur (22) et comportant, à son intérieur, des moyens de retenue (21,26) prévus pour coopérer avec les mêmes organes amovibles (8) que la barre d'ancrage (1 ).

6. Système conforme à la revendication 5, caractérisé en ce que l'organe amovible (8) comporte des ailes de raidissage (12) profilées pour épouser la paroi intérieure du tube (20).

7. Système conforme à l'une des revendications 5 ou 6, caractérisé en ce que l'organe amovible (8) comporte une encoche (15) pour coopérer avec un ergot (30) ménagé sur la paroi intérieure du tube (20).

8. Système conforme à l'une des revendications 1,2 ou 5 à 7, caractérisé en ce que l'organe amovible (8) comprend une partie plate (9a) ayant une section étranglée (11), chaque pièce fixe (1, 21) comportant une fente (6, 26) pour recevoir ladite partie plate, et cette fente présentant une zone élargie (7, 27) pour permettre une rotation de la section étranglée (11 ).

9. Système conforme à la revendication 8, caractérisé en ce que la section étranglée (11) de l'organe amovible (8) est désaxée par rapport à la partie plate (9a) de cet organe.

10. Système conforme à l'une des revendications 1 à 9, caractérisé en ce que la barre (1 ) est prévue pour être posée sur les chevrons (2) et y être fixée par des cavaliers (3) embrassant tes chevrons.

11. Système conforme à l'une des revendications 1 à 10, caractérisé en ce que la barre (1 ) est réalisée en plusieurs tronçons (1a, 1 b) raccordés par superposition de leurs extrémités.

12. Système conforme à l'une des revendications 1 à 11, caractérisé en ce qu'il comprend des éléments de couverture (32, 32a, 32b, 32c) destinés à être posés sur les moyens d'attache (6, 7) portés par la barre d'ancrage (1 ) et comportant une ouverture (36, 36a, 36b, 36c) d'accès auxdits moyens (6, 7), obturable au moins en partie par un couvercle mobile (37, 43).

13. Système conforme à la revendication 12, caractérisé en ce que le couvercle (17, 43) est coulissant.

14. Système conforme à l'une des revendications 12 ou 13, caractérisé en ce que, même en position fermée du couvercle (43), l'ouverture (36a, 36b, 36c) communique, d'une façon abritée des intempéries, avec l'extérieur, defaçon à constituer un trajet d'aération.

15. Système conforme à l'une des revendications 12 à 14, caractérisé en ce qu'il comprend un élément de couverture sous-jacent (32a) présentant une lumière (36a) entourée par une cheminée (41 ) obturable à son extrémité libre, et au moins un élément (32b, 32c) qui est destiné à recouvrir la zone de l'élément sous-jacent (32a) munie de la cheminée (41 ) et est évidé pour le passage de la cheminée (41).

16. Application du système conforme à l'une des revendications 1 à 15 à la réalisation d'échafaudages sur un mur ou toiture d'un bâtiment.

## Patentansprüche

1. System zum Anhängen an einem Gebäude, mit wenigstens einem feststehenden Teil, das aus einer Verankerungsstange (1) gebildet ist, die vorgesehen ist, um an wenigstens einem Dachsparren (2) des Gebäudedachstuhls (2, 10) befestigt zu werden, wenigstens einem entfernbaren Organ (8), welches dazu bestimmt ist, Geräte (101, 102) wieArbeitsgerüstezu tragen, die zur Instandhaltung des Gebäudes dienen, und Mitteln (6,7,9, 9a, 11) zur gegenseitigen Befestigung des entfernbaren Organs (8) an der Verankerungsstange (1 ) und zur Unterstützung des starren Halts des entfernbaren Organs (8), dadurch gekennzeichnet, dass die Stange (1) irnfester Winkelsteftung zu dem Dachstuhl (2, 10) angeordnet ist und dassdie Befestigungsmittel (6, 7, 9, 9a, 11) von an sich bekannterArt sind und eine starre Einbindung verwirklicherr, wenn sie in einer Haltestellung sind, und dass diese Einbimdung das entfernbare Organ (8) in aufgerichteter Stellung relativ zur betrachteten Ebene des Dachstuhls hält.

2. System nach Anspruch 1, dadurch gekennzeichnet, dass das entfernbare Organ ein Schlüssel (8) ist, welcherzwischen einer Entfernbarkeitsstellung und einer Haltestellung drehbeweglich ist.

3. System nach Anspruch 2, dadurch gekennzeichnet, dass es Mittel (45, 48) enthält, um das entfernbare Organ (8) beliebig daran zu hindern, seine Haltestellung zu verlassen.

4. System. nach Anspruch 3, dadurch gekennzeichnet, dass die Verankerungsstange (1 ) flach ist und Längsschlitze (6) enthält und dass das entfernbare Organ (8) einerseits einen Anker (44) aufweist, dessen mittlere Stange (46) mit Gewinde versehen ist und dessen zwei Arme (47) in einen der Schlitze (6) eingesetzt und anschliessend verdreht werden können, damit ihre Enden (48) auf der einen bzw. anderen Seite der Verankerungsstange (1) in Eingriff kommen, und andererseits eine Mutter (45) aufweist, die auf die mittlere Stange (46) aufschraubbar ist, um den Anker (44) an den Seitenrändern der Verankerungsstange (1 ) in Eingriff zu halten.

5. System nach Anspruch 2, dadurch gekennzeichnet, dass es wenigstens ein weiteres feststehendes Teil umfasst, das auseinem Rohr (20) gebildet ist, welches vorgesehen ist, um in das Mauerwerk einer Mauer (22) eingelassen zu werden, und auf seiner Innenseite Haltemittel (21,26) aufweist, die vorgesehen sind, um mit denselben entfernbaren Organen (8) wie die Verankerungsstange (1) zusammenzuwirken.

6. System nach Anspruch 5, dadurch gekennzeichnet, dass das entfernbare Organ (8) Versteifungsflügel, (12) umfasst, die profiliert sind, um sich an die Innenwandung des Rohres (20) anzuschmiegen.

7. System nach einem der Ansprüche 5 und 6, dadurch gekennzeichnet, dass das entfernbare Organ (8) einen Ausschnitt (15) zum Zusammenwirken mit einem Nocken (30) umfasst, der an der Innenwandung des Rohres (20) angebracht ist.

8. System nach einem der Ansprüche 1, 2 oder 5 bis 7, dadurch gekennzeichnet, dass das entfernbare Organ (8) einen abgeflachten Teil (9a) umfasst, der einen verjüngten Abschnitt (11) aufweist, wobei jeder feststehende Teil (1, 21 ) einen Schlitz (6, 26) aufweist, um den genannten abgeflachten Teil aufzunehmen, wobei dieser Schlitz eine verbreiterte Zone (7, 27) aufweist, um eine Drehung des verjüngten Abschnittes (11) zuzulassen.

9. System nach Anspruch 8, dadurch gekennzeichnet, das der verjüngte Abschnitt (11) des entfernbaren Organs (8) in bezug auf den abgeflachten Teil (9a) dieses Organs achsenversetzt ist.

10. System nach einem der Ansprüche 1 bis 9, dadurch gekennzeichnet, dass die Stange (1 ) vorgesehen ist, um auf den Dachsparren (2) aufgelegt und dort durch Reiter (3) befestigt zu werden, welche die Dachsparren umgreifen.

11. System nach einem der Ansprüche 1 bis 10, dadurch gekennzeichnet, dass die Stange (1) aus mehreren Abschnitten (1 a, 1 b) verwirklicht ist, die durch Überlagerung ihrer Enden miteinander verbunden sind.

12. System nach einem der Ansprüche 1 bis 11, dadurch gekennzeichnet, dass es Abdeckelemente (32, 32a, 32b, 32c) umfasst, die dazu bestimmt sind, auf die Befestigungsmittel (6, 7) aufgesetzt zu werden, welche die Verankerungsstange (1) trägt, und eine Öffnung (36, 36a, 36b, 36c) für den Zugang zu den genannten Mitteln (6, 7) umfassen, die wenigstens teilweise durch einen beweglichen Deckel (37, 43) verschliessbar ist.

13. System nach Anspruch 12, dadurch gekennzeichnet, dass der Deckel (17, 43) verschiebbar ist.

14. System nach einem der Ansprüche 12 und 13, dadurch gekennzeichnet, dass selbst in geschlossener Stellung des Deckels (43) die Öffnung (36a, 36b, 36c) unter Abschirmung gegen Witterungseinflüsse mit der Aussenseite derart in Verbindung ist, dass ein Lüftungsweg gebildet ist.

15. System nach einem der Ansprüche 12 bis 14, dadurch gekennzeichnet, dass es ein unten liegendes Abdeckelement (32a) umfasst, welches mit einer Öffnung (36a) versehen ist, die von einem Kamin (41) umgeben ist, welcher an seinem freien Ende verschliessbar ist, und wenigstens ein Element (32b, 32c) umfasst, welches dazu bestimmt ist, die Zone des unten liegenden Elementes (32a) abzudecken, das mit dem Kamin (41) versehen ist, und für den Durchgang des Kamins (41 ) mit einer Aussparung versehen ist.

16. Anwendung des Systems nach einem der Ansprüche 1 bis 15 auf die Verwirklichung von Gerüsten an einer Mauer oder dem Dach eines Gebäudes.

## Claims

1. System for fastening to a building, comprising at least one fixed component constituted by an anchoring bar (1 ) which is intended to be attached to at least one rafter (2) of the building framework (2, 10), at least one removable member (8) for supporting equipment items (101, 102) such as scaffolding for maintenance of the building, and means (6, 7, 9, 9a, 11) for mutually attaching the removable member (8) to the anchoring bar (1) and contributing to the rigid position-maintenance of the removable member (&), characterized in that the bar (1) is mounted in a fixed angular position relatively to the framework (2, 10) and thatthe attachment means (6, 7, 9, 9a, 11) are of a type known per se for achieving rigid interengagement when they are in a retaining position, and that this interengagement maintains the removable member (8) in an upright position relatively to the plane of the framework considered.

2. System in accordance with Claim 1, characterized in that the removable member is a key (8) which can be rotatably displaced between a position of removability and a retaining position.

3. System in accordance with Claim 2, characterized in that it comprises means (45, 48) whereby the removable member (8) can be prevented at will from leaving its retaining position.

4. System in accordance with Claim 3, characterized in that the anchoring bar (1) is flat and provided with longitudinal slots (6) and that the removable member (8) comprises on the one hand an anchor (44), the central stem (46) of which is threaded and the two arms (47) of which can be engaged in one of the slots (6), then rotated so that their extremities (48) come into a position of engagement on each side of the anchoring bar (1 ) and on the other hand a nut (45) which can be screwed on the central stem (46) so as to maintain the anchor (44) engaged on the lateral edges of the anchoring bar (1).

5. System in accordance with Claim 2, characterized in that it comprises at least one other fixed component constituted by a tube (20) which is intended to be embedded in the masonry of a wall (22) and is provided internally with retaining means (21, 26) which are intended to cooperate with the same removable members (8) as the anchoring bar (1).

6. System in accordance with Claim 5, characterized in that the removable member (8) comprises stiffening flanges (12) so shaped as to correspond to the internal wall of the tube (20).

7. System in accordance with either of Claims 5 or 6, characterized in that the removable member (8) comprises a recess (15) for cooperating with a lug (30) formed on the internal wall of the tube (20).

8. System in accordance with anyone of Claims 1, 2 or 5 to 7, characterized in that the removable member (8) comprises a flat portion (9a) having a necked section (11), each fixed component (1, 21 ) being provided with a slot (6, 26) for receiving said flat portion, and this slot being provided with a widened zone (7, 27) in order to permit rotation of the necked section (11).

9. System in accordance with Claim 8, characterized in that the necked section (11) of the removable member (8) is displaced off-centre with respect to the flat portion (9a) of this member.

10. System in accordance with any one of Claims 1 to 9, characterized in that the bar (1) is intended to be placed on rafters (2) and to be fixed thereon by means of staples (3) which embrace the rafters.

11. System in accordance with any one of Claims 1 to 10, characterized in that the bar (1) is constructed in a plurality of segments (l a, 1b) joined together by superposition of their end portions.

12. System in accordance with any one of Claims 1 to 11, characterized in that it comprises covering elements (32, 32a, 32b, 32c) which are intended to the placed in position on the attachment means (6,7) carried by the anchoring bar (1) and comprise an opening (36, 36a, 36b, 36c) which provides access to said means (6, 7) and which is obturatable at least to a partial extent by means of a movable cover (37, 43).

13. System in accordance with Claim 12, characterized in that the cover (17, 43) is capable of sliding.

14. System in accordance with either of Claims 12 or 13, characterized in that, even in the closed position of the cover (43), the opening (36a, 36b, 36c) communicates with the exterior while being protected against bad weather conditions in such a manner as to constitute a ventilation path.

15. System in accordance with any one of Claims 12 to 14, characterized in that it comprises a subjacent covering element (32a) having an opening (36a) surrounded by a chimney (41) which is obturatable at its free end, and at least one element (32b, 32c) which is intended to cover the zone of the subjacent element (32a) provided with the chimney (41 ) and which is recessed in order to provide a passage for the chimney (41).

16. Application of the system in accordance with any one of Claims 1 to 15 to the erection of scaffolding on the wall or roof of a building.
